# EUROPÄISCHE PATENTSCHRIFT

(11) **EP 0 578 971 B1**
(45) Veröffentlichungstag und Bekanntmachung des Hinweises auf die Patenterteilung: **27.09.1995**
(21) Anmeldenummer: 93109338.9
(22) Anmeldetag: 11.06.1993
(51) Int. Cl.: D21G 1/02, D21F 5/02

(54) **Elektrisch beheizbare Kalanderwalze**
Electrically heated calanderroll
Rouleau pour calandre à chauffage électrique

(30) Priorität: 22.06.1992 DE 4220395
(43) Veröffentlichungstag der Anmeldung: 19.01.1994
(73) Patentinhaber: Walzen Irle GmbH, D-57250 Netphen (DE)
(72) Erfinder: Hellenthal, Ludwig, Dipl.-Ing., W-5942 Kirchhundem (DE)
(74) Vertreter: Grosse, Dietrich, Dipl.-Ing.

(56) Entgegenhaltungen:
- EP-A- 0 471 655

## Beschreibung

Die Erfindung betrifft eine beheizbare Kalanderwalze zur Bearbeitung bahnartiger Materialien mit einem Walzenkörper und beidseitig an diesen angesetzten, vorzugsweise separat erstellten und mit diesem, bspw. durch Verschrauben, verbundenen Walzenzapfen sowie mit zum Beheizen vorgesehenen elektrischen Heizelementen.

Beheizbare Walzen sind bereits aus der DE-A-2 750 047 bekannt. Insbesondere zur thermischen Kalibrierung werden hier Längenabschnitte von Walzen durch unterschiedliche Mittel, bspw. Gase oder Heißluftströme, aber auch elektrisch, bspw. mittels induktiv erzeugter Wirbelströme, beheizt. Vielfach werden entsprechend den DE-GM 84 10 839 und 84 36 564 extern aufgeheizte, Wärme übertragende Medien über in Walzenzapfen vorgesehene Bohrungen im Walzenkörper unterhalb dessen Mantels vorgesehenen achsparallelen Kanälen oder einem zwischen dem Innenmantel des Walzenkörpers und dem Außenmantel eines in diesen eingebrachten Verdrängerkörpers gebildeten Strömungsraum eingeführt, so daß sie beim Durchströmen der Kanäle bzw. des Strömungsraumes deren Wandungen auf eine vorgegebene Temperatur aufzuheizen vermögen, die sich der Walzenoberfläche mitteilt. Hierbei können die an die Walzenzapfen angeschlossenen Schläuche im Falle ihres Verschleißes Gefahr heraufbeschwören, daß auf Temperaturen zwischen 100 und 200° erhitztes, Wärme übertragendes Medium freigesetzt wird.

Nach der FR-PS 13 43 136 werden im Innenraum eines hohlzylindrisch ausgebildeten Walzenkörpers elektrische Heizelemente untergebracht, welche den Walzenkörper über ein kontaktierendes, die Wärme übertragendes Medium beheizen. Als vorteilhaft erweist sich hier, daß Flüssigkeit nur in einem inneren, abgedichteten System auftritt und der zum Beheizen erforderliche, elektrische Strom über Schleifringe problemlos zuführbar ist.

Da bei Wasser als Wärme übertragendem Medium die zu übertragenden Temperaturen durch dessen Dampfdruck begrenzt sind, während bei der Verwendung von Ölen deren Zersetzungstemperatur eine oft als zu niedrig empfundene Grenze bildet, wird in der DE-OS 40 16 823 empfohlen, als Wärme übertragendes Medium ein niedrig schmelzendes Metall vorzusehen, das im Bereiche der einzuhaltenden Betriebstemperaturen aufgeschmolzen ist und als Schmelze bzw. Flüssigkeit vorliegt, die keinen wesentlichen Dampfdruck zeigt und zur Vergleichmäßigung der Wärmeübertragung sich umwälzen läßt. Etwa gleichzeitig wird in der DE-OS 40 33 986 empfohlen, als ausgleichendes, Wärme verteilendes und übertragendes Medium Wasser zu verwenden, das unter Belassung von Hohlräumen eingegeben ist, so daß zusätzlich zum Konvektionseffekt noch Siede- und Kondensationseffekte treten. Die hierbei erreichbare Temperatur erweist sich als in vielen Fällen zu niedrig und läßt sich im Bedarfsfalle auch schlecht ändern, da sie durch den Siedepunkt der zur Konvektion vorgesehenen Flüssigkeit bestimmt ist. Flüssige Metalle dagegen lassen zwar höhere Temperaturen zu, sind gegen Leckagen aber ebenfalls empfindlich.

Die Erfindung geht daher von der Aufgabe aus, eine Kalanderwalze zu schaffen, die sich vermittels elektrischer Heizelemente leicht und einfach beheizen läßt, und deren Heizelemente einen guten Wärmeübergang zum Walzenkörper aufweisen, ohne daß hierbei Flüssigkeiten eingesetzt werden oder verbliebene Spalte den Wärmeübergang beeinträchtigen.

Gelöst wird diese Aufgabe, indem die Heizstäbe umgebende Zwischenräume durch ein Metall bzw. eine Metallegierung ausgefüllt sind, deren Schmelzpunkt oberhalb der im Betriebe erreichten maximalen Oberflächentemperatur der Heizstäbe liegt. Im einzelnen werden bei unterhalb der Mantelfläche des Walzenkörpers vorgesehenen, achsparallelen, der Beheizung dienenden Kanälen die Heizstäbe in diesen Kanälen angeordnet und die Zwischenräume zwischen den Innenwänden der Kanäle und den Mänteln der Heizstäbe durch das Metall bzw. die Metallegierung ausgefüllt, und bei rohrförmigen Walzenkörpern können die Heizelemente entlang des Innenmantels des Walzenkörpers vorgesehen sein und in bis zu diesem Innenmantel des Walzenkörpers reichenden Metall- oder Metallegierungen eingebettet sein, deren Schmelztemperatur oberhalb der im Betriebe erreichten maximalen Oberflächentemperatur der Heizstäbe liegt. Hierdurch wird durch metallischen Kontakt eine gute Wärmeübertragung erreicht, ohne daß aufgeheizte Flüssigkeiten zu verwenden sind, die durch Lecks entweichen könnten, so daß ein relativ einfacher, stabiler und betriebssicherer Aufbau erreicht wird.

Die Erfindung weiterbildende Maßnahmen sind in den Unteransprüchen gekennzeichnet.

Im einzelnen werden die Kennzeichen der Erfindung anhand der folgenden Beschreibung von Ausführungsbeispielen in Verbindung mit diese darstellenden Zeichnungen erläutert. Es zeigen hierbei:
- Figur 1: schematisch und abgebrochen den Längsschnitt einer Kalanderwalze,
- Figur 2: vergrößert und abgebrochen einen Abschnitt eines Kanales der Figur 1, und
- Figur 3: beidseitig abgebrochen den Längsschnitt einer weiteren Kalanderwalze.

In der Figur 1 ist längsgeschnitten und linksseitig abgebrochen eine Kalanderwalze 1 gezeigt, deren Walzenkörper 2 beidseitig mit Flanschzapfen 3 verbunden ist, die mit Ansätzen zentrierend in den Walzenkörper eingreifen und vermittels der Randbereiche ihres Flansches mit dem Walzenkörper durch Schrauben verspannt sind. In dem Walzenkörper 2 sind in relativ kurzen Abständen unterhalb von dessen Mantel jeweils achsparallele Kanäle 4 angeordnet, die zur Aufnahme der Heizelemente 5 dienen, wie im vergrößerten Ausschnitt der Figur 2 dargestellt ist. Die Heizelemente 5 sind in die relativ langen Kanäle 4 eingeschoben und füllen diese weitgehend, aber nicht völlig aus. Die hier gebildeten Zwischenräume sind mit dem Metall 6 ausgefüllt, das somit sowohl mit dem Außenmantel der Heizelemente 5 als auch mit dem Innenmantel der Kanäle 4 festen Kontakt hat und damit einen Wärmeübergang geringen Widerstandes darstellt.

Der dargestellte Flanschzapfen 3 ist mit zwei, bei der Verwendung von Drehstrom mit drei Schleifringen 7 ausgestattet, die auf einer Isolierbuchse 8 fest und elektrisch voneinander isoliert gehalten sind. Den Kontakt zu den Schleifringen vermitteln Bürsten 9, deren Zuleitungen und Halterungen zur Vereinfachung der Darstellung nicht dargestellt sind.

Das Metall 6 kann ein reines Metall sein, es kann sich aber auch um eine Legierung von zwei oder mehreren Metallen handeln. Man wird das Metall bzw. die Legierungen nach einem empfehlenswert niedrigen Wärmewiderstand ebenso aussuchen wie deren Fähigkeit, sowohl mit dem Mantel der Heizelemente als auch dem Innenmantel des Walzenkörpers einen guten Kontakt zu bilden. Berücksichtigt wird hierbei, daß bei Legierungen der Wärmewiderstand mit dem Legierungsverhältnis steigt.

Zum Einbringen des Metalles gibt es im wesentlichen zwei Möglichkeiten. Das Metall kann in die Zwischenräume eingegossen werden; hier empfiehlt sich ein relativ niedriger Schmelzpunkt des Metalles bzw. der Legierung, so daß ohne allzu große Aufheizung des Walzenkörpers das Eingießen erfolgen kann. Es besteht aber auch die Möglichkeit, das Metall oder eine Metallegierung in Form von Pulver einzuschütten bzw. einzublasen und tunlichst auch zu Verdichten bzw. zu Verpressen. Insbesondere im letzten Falle kann es sich als vorteilhaft herausstellen, vor dem dichtenden Abschließen der das Metallpulver enthaltenden Kammer ein Inertgas zuzuführen, um einer oberflächlichen Oxidation des Metallkörpers tunlichst zu begegnen.

In der Figur 1 ist der Walzenkörper massiv dargestellt, obwohl in der Praxis zur Gewichtseinsparung oft mindestens die innere, neutrale Zone ausgebohrt wird. Es sind aber auch rohrförmige Walzenkörper bekannt, die bei meist geringerer Wandstärke auf gesondert gebohrte Kanäle verzichten. Bei bspw. mit aufgeheiztem Öl beheizten Kalanderwalzen ist in solchen Fällen ein Verdrängerkörper eingeschoben, der als Passage für das aufgeheizte Öl den Zwischenraum zwischen dem Innenmantel des Walzenkörpers und dem Außenmantel des Verdrängerkörpers bietet. In analoger Weise können auch die gemäß der Erfindung vorzusehenden Heizelemente 10 entlang des Innenmantels eines im wesentlichen rohrförmigen Walzenkörpers 11 angeordnet sein. Hierbei besteht einerseits die Möglichkeit der Verwendung stabförmiger, achsparallel angeordneter Heizelemente 10 wie auch die Möglichkeit, ringförmige, in axialer Richtung nebeneinander angeordnete Heizelemente vorzusehen. In jedem Falle kann hierbei die thermische Verbindung durch ein Metall 12 oder eine Metallegierung gebildet werden, die nach Einbringen der Heizelemente bspw. im Schleuderguß aufgegossen wird, so daß das Metall 12 einerseits direkt auf dem Innenmantel des Walzenkörpers 11 aufliegt und andererseits die Heizelemente 10, sie umschließend, einbettet. Es besteht aber auch die Möglichkeit, einen Verdrängerkörper zu benutzen, dessen Mantel 13 in der Figur 3 dargestellt ist und der entweder beim Gießen als Formwand arbeitet oder aber beim Einbringen von Metallpulver den von diesem eingenommenen Raum begrenzt.

In jedem dieser Fälle wird eine relativ problemlos zu beschaffende und zu versorgende Heizeinheit geschaffen, die durch während des Betriebes festbleibendes Metall eine gute und empfehlenswerte Wärmeableitung von den Heizelementen zum Walzenkörper ohne ^Abdichtungsprobleme ergibt, und die auch in Längsrichtung der Walzen auszugleichen und eventuelle Temperaturgradienten abzubauen vermag. Eine günstige Verbindung wird im allgemeinen im Falle des Eingießens des Metalles erwirkt, wo selbst schmalste Zwischenräume durch die Kapillarwirkung von der eingebrachten Schmelze ausgefüllt werden. Bei der Auswahl des einzubringenden Materiales werden der Wärmeleitwert und die erreichbare Wärmeübergangszahl sowie deren Schmelzpunkt die Auswahl beeinflussen. Den Wärmeleitwert und die Übergangszahl wird man so hoch als möglich wählen, und den Schmelzpunkt nur so hoch, daß ein sicheres Einbringen der Schmelze möglich ist, ohne daß die Heizelemente gefährdet werden. Es ist jedenfalls aber nicht wünschenswert, daß die Schmelztemperatur des Metalles bzw. der Legierung im normalen Betriebe der Kalanderwalze erreicht wird. Bei in Form von Stücken oder Pulver eingebrachtem Material kann der Schmelzpunkt beliebig hoch angesetzt werden. Hier ist jedoch dafür Sorge zu tragen, daß nicht bspw. durch oberflächliche Oxidation oder dergleichen der Wärmeübergang beeinträchtigt werden kann. Es besteht aber durchaus die Möglichkeit, auch ansich empfindliche Materialien zu benutzen und zusätzlich ein Inertgas, bspw. ein Edelgas, einzufüllen und durch Abdichtung, Vergießen oder dergleichen einzusiegeln. Es besteht auch die Möglichkeit, grundsätzlich durch Eingabe von aushärtenden Klebern die Formkonstanz zu steigern und das Material gegen den direkten Lufzutritt zu schützen.

Die elektrische Heizung hat sich nicht nur bezüglich der Versorgung als zweckmäßig erwiesen, sie läßt sich auch schnell und relativ einfach in ihrer Wirksamkeit steuern bzw. regeln, so daß als optimal erkannte Temperaturen der Walzenoberfläche schnell herbeiführbar sind und sicher aufrecht erhalten werden können. Hierbei hat es sich als zweckmäßig erwiesen, in den Walzenkörper weitere Bohrungen bzw. Ausnehmungen einzubringen und in diese die jeweilige temperaturerfassende Sensoren einzubringen. In der Figur 1 sind Thermoelemente 14 dargestellt, deren eines im Randbereich der Walze und deren anderes etwa mittig vorgesehen sind. Über weitere, nur gering belastete Schleifringe können die Anschlüsse der Thermoelemente 14 zum nächsten Schaltstand und/oder zu einer Regeleinrichtung geführt werden, und können dazu benutzt werden, die jeweiligen Temperaturen, beispielsweise am Walzenende und mittig des Walzenmantels, anzuzeigen und/oder als Sollwert einer Regelvorrichtung benutzt werden, welche, den Heizelementen 5 bzw. 10 vorgeordnet, deren Wirksamkeit bestimmt. Hierbei ist es auch möglich, die in Kanäle 4 eingebrachten bzw. in Walzenkörper 11 unterfangenden Heizelemente 10 in axialer Richtung aufzuteilen, so daß die Temperaturen in mittleren Bereichen des Mantels des Walzenkörpers 2 sowie in den Endbereichen des Mantels separat einregelbar sind, wobei auf die gleiche Oberflächentemperatur eingeregelt werden kann und die einzelnen axialen Abschnitte der Heizelemente nur benutzt werden, um über die Länge des Walzenmantels gleiche Temperaturen zu erreichen, oder aber im Bedarfsfalle auch unterschiedliche Temperaturen vorgegeben werden können. Auch hier bewährt es sich, den Kontakt zwischen den Thermoelementen und den Wandungen der Kanäle 4 bzw. dem Innenmantel des Walzenkörpers durch Einbringen von Metallen zu intensivieren.

Im Ausführungsbeispiel der Figur 1 ist eine Wechselstromheizung dargestellt. Üblicherweise wird man Drehstrom verwenden und drei bzw. vier Schleifringe vorsehen, wobei im letzteren Falle einer für die Erdung genutzt werden kann. In jedem dieser Fälle wird eine leicht aufheizbare, betriebssichere Kalanderwalze langer Standzeit erreicht.

## Patentansprüche

1. Beheizbare Kalanderwalze zur Bearbeitung bahnartiger Materialien mit einem Walzenkörper (2) und beidseitig an diesen angesetzten, vorzugsweise separat erstellten und mit diesem, bspw. durch Verschrauben, verbundenen Walzenzapfen (3) und mit unterhalb der Mantelfläche des Walzenkörpers vorgesehenen, achsparallelen, der Beheizung dienenden Kanälen (4) sowie mit zum Beheizen vorgesehenen stabförmigen elektrischen Heizelementen (5),
die in den Kanälen (4) angeordnet sind, dadurch gekennzeichnet, daß die Zwischenräume zwischen den Innenmänteln der Kanäle (4) und den Mänteln der Heizelemente (5) durch ein Metall (6) bzw. eine Metallegierung ausgefüllt sind, deren Schmelzpunkt oberhalb der im Betriebe erreichten maximalen Oberflächentemperatur der Heizelemente liegt.

2. Beheizbare Kalanderwalze zur Bearbeitung bahnartiger Materialien mit einem rohrförmigen Walzenkörper (11) und beidseitig an diesen angesetzten, vorzugsweise separat erstellten und mit diesem bspw. durch Verschrauben verbundenen Walzenzapfen (3) sowie mit zum Beheizen vorgesehenen elektrischen Heizelementen (10),
**dadurch gekennzeichnet,**
daß entlang des Innenmantels des Walzenkörpers (11) Heizeleemente (10) angeordnet sind, und daß die Heizelemente in einem Metall (12) bzw. einer Metallegierung eingebettet sind, die bis zu dem Innenmantel des Walzenkörpers (11) reichen und, deren Schmelztemperatur oberhalb der im Betriebe erreichten maximalen Oberflächentemperatur der Heizelemente liegt.

3. Beheizbare Kalanderwalze nach Anspruch 1 oder 2,
**dadurch gekennzeichnet,**
daß das Metall (6, 12) bzw. die Metallegierung eine hohe Wärmeleitfähigkeit aufweist.

4. Beheizbare Kalanderwalze nach einem der Ansprüche 1 bis 3,
**dadurch gekennzeichnet,**
daß das Metall (6, 12) bzw. die Metallegierung in Form eines Pulvers ein- oder aufgebracht ist.

5. Beheizbare Kalanderwalze nach einem der Ansprüche 2 bis 4,
**dadurch gekennzeichnet,**
daß das Metall (12) bzw. die Metallegierung zwischen den Innenmantel des Walzenkörpers (11) und den Außenmantel (13) eines Verdrängerkörpers eingebracht ist.

6. Beheizbare Kalanderwalze nach mindestens einem der Ansprüche 1 bis 5,
**dadurch gekennzeichnet,**
daß das die Heizelemente (5, 10) umhüllende Metall (6, 12) bzw. die Metallegierung einen Schmelzpunkt aufweist, der unter dem des Materiales des die Heizelemente (5, 10) umhüllenden Mantels und unter dem des Materiales des Walzenkörpers (2, 11) liegt, und daß das Metall (6, 12) bzw. die Metallegierung als Schmelze ein- bzw. aufgegossen ist.

7. Beheizbare Kalanderwalze nach einem der Ansprüche 1 bis 6,
**dadurch gekennzeichnet,**
daß im Walzenkörper (2, 11) eine oder mehrere Thermoelemente (14) zur Temperaturerfassung und/oder -regelung vorgesehen sind.

8. Beheizbare Kalanderwalze nach Anspruch 7,
**dadurch gekennzeichnet,**
daß die Thermoelemente (14) in größerem Abstand von der Walzenachse vorgesehen sind als die Heizelemente (5, 10).

9. Beheizbare Kalanderwalze nach mindestens einem der Ansprüche 1 bis 8,
**dadurch gekennzeichnet,**
daß Thermoelemente (14)in unterschiedlichen Längenbereichen des Walzenkörpers (2, 11) vorgesehen sind und die Heizelemente (5, 10) in diesen Längenabschnitten zugeordnete Abschnitte aufgeteilt sind.

## Claims

1. A heatable calender roll for the processing of sheetlike materials, having a roll body (2) with rollnecks (3) mounted on both sides of it, which are preferably produced separately and connected to it, e.g., by bolting, and with channels (4) provided underneath the surface of the roll body in parallel with its axis to serve for the heating, as well as with electrical heater elements (5) provided for the heating in the form of rods which are arranged in the channels (4), characterised in that the gaps between the inner surfaces of the channels (4) and the jackets of the heater elements (95) are filled with a metal (6) or a metal alloy the melting paint of which lies above the maximum surface temperature of the heater elements which is reached in service.

2. A heatable calender roll for the processing of sheetlike materials, having a tubular roll body (11) with rollnecks (3) mounted on both sides of it, which are preferably produced separately and connected to it, e.g., by bolting, as well as with electrical heater elements (10) provided for the heating, characterised in that heater elements (10) are arranged along the inner jacket of the roll body (11), and that the heater elements are embedded in a metal (12) or metal alloy which reaches up to the inner jacket of the roll body (11) and the melting point of which lies above the maximum surface temperature of the heater elements which is reached in service.

3. A heatable calender roll as in Claim 1 or 2, characterised in that the metal (6, 12) or metal alloy exhibits high thermal conductivity.

4. A heatable calender roll as in one of the Claims 1 to 3, characterised in that the metal (6, 12) or metal alloy is introduced or applied in the form of a powder.

5. A heatable calender roll as in one of the Claims 2 to 4, characterised in that the metal (12) or metal alloy is introduced between the inner jacket of the roll body (11) and the outer jacket (13) of a displacement body.

6. A heatable calender roll as in at least one of the Claims 1 to 5, characterised in that the metal (6, 12) or metal alloy enveloping the heaters elements (5, 10) exhibits a melting point which lies below that of the material of the jacket enveloping the heater elements (5, 10) and below that of the material of the roll body (2, 11) and that the metal (6, 12) or metal alloy is poured in or on as a melt.

7. A heatable calender roll as in one of the Claims 1 to 6, characterised in that one or more thermocouples (14) are provided in the roll body (2, 11) for detection and/or regulation of temperature.

8. A heatable calender roll as in Claim 7, characterised in that the thermocouples (14) are provided at a greater distance from the axis of the roll than the heater elements (5, 10).

9. A heatable calender roll as in at least one of the claims 1 to 8, characterised in that the thermocouples (14) are provided in different regions along the length of the body (2, 11) and the heater elements (5, 10) are subdivided into sections associated with these sections of the length.

## Revendications

1. Cylindre de calandre chauffable pour le traitement de matériaux en forme de bande, comportant un corps de cylindre (2) et des tourillons de cylindre (3) posés des deux côtés sur celui-ci, réalisés de préférence séparément et reliés, par exemple vissés, à celui-ci, et comportant des canaux (4) prévus au-dessous de la surface enveloppe du corps de cylindre, parallèles à l'axe et servant au chauffage, ainsi que des éléments de chauffage électriques (5) en forme de tiges prévus pour le chauffage, qui sont agencés dans les canaux (4),
caractérisé en ce que les intervalles entre les enveloppes intérieures des canaux (4) et les enveloppes des éléments de chauffage (5) sont remplis d'un métal (6) ou d'un alliage métallique dont le point de fusion est supérieur à la température de surface maximum atteinte pendant le fonctionnement des éléments de chauffage.

2. Cylindre de calandre chauffable pour le traitement de matériaux en forme de bande, comportant un corps de cylindre tubulaire (11) et des tourillons de cylindre (3) posés des deux côtés sur celui-ci, réalisés de préférence séparément et reliés, par exemple vissés, à celui-ci, ainsi que des éléments de chauffage électriques (10) prévus pour le chauffage,
caractérisé en ce que le long de l'enveloppe intérieure du corps de cylindre (11) sont agencés des éléments de chauffage (10), et en ce que les éléments de chauffage sont noyés dans un métal (12) ou dans un alliage métallique et pénètrent jusqu'à l'enveloppe intérieure du corps de cylindre (11), et dont la température de fusion est supérieure à la température de surface maximum atteinte pendant le fonctionnement des éléments de chauffage.

3. Cylindre de calandre chauffable selon l'une ou l'autre des revendications 1 et 2, caractérisé en ce que le métal (6, 12) ou l'alliage métallique présente une conductibilité thermique élevée.

4. Cylindre de calandre chauffable selon l'une quelconque des revendications 1 à 3, caractérisé en ce que le métal (6, 12) ou l'alliage métallique est mis en place ou déposé sous la forme d'une poudre.

5. Cylindre de calandre chauffable selon l'une quelconque des revendications 2 à 4, caractérisé en ce que le métal (12) ou l'alliage métallique est mis en place entre l'enveloppe intérieure du corps de cylindre (11) et l'enveloppe extérieure (13) d'un corps de remplissage.

6. Cylindre de calandre chauffable selon l'une au moins des revendications 1 à 5, caractérisé en ce que le métal (6, 12) ou l'alliage métallique entourant les éléments de chauffage (5, 10) présente un point de fusion qui est inférieur à celui du matériau de l'enveloppe entourant les éléments de chauffage (5, 10) et inférieur à celui du matériau du corps de cylindre (2, 11), et en ce que le métal (6, 12) ou l'alliage métallique est mis en place ou déposé par coulée sous la forme de fonte.

7. Cylindre de calandre chauffable selon l'une quelconque des revendications 1 à 6, caractérisé en ce qu'il est prévu dans le corps de cylindre (2, 11) un ou plusieurs éléments thermiques (14) pour la détection de température et/ou la régulation de température.

8. Cylindre de calandre chauffable selon la revendication 7, caractérisé en ce que les éléments thermiques (14) sont prévus à une distance plus importante par rapport à l'axe du cylindre que les éléments de chauffage (5, 10).

9. Cylindre de calandre chauffable selon l'une au moins des revendications 1 à 8, caractérisé en ce que les éléments thermiques (14) sont prévus dans différentes zones de longueur du corps de cylindre (2, 11), et les éléments de chauffage (5, 10) sont divisés en tronçons associés à ces tronçons de longueur.
